# DEMANDE DE BREVET EUROPEEN

(11) **EP 1 865 141 A2**
(43) Date de publication de la demande: **12.12.2007**
(21) Numéro de dépôt: 07380150.8
(22) Date de dépôt: 28.05.2007
(51) Int. Cl.: E05G 1/12

(54) **Un système de sûreté anti-explosion pour protection d'enceintes**

(30) Priorité: 09.06.2006 ES 200601562
(71) Demandeur: Garcia Salz, Jose Luis, 04004 Almeria (ES)
(72) Inventeur: Garcia Salz, Jose Luis, 04004 Almeria (ES)

(57) **Abrégé**

Applicable aux coffres-forts et à tout autre type d'enceintes de sécurité, il a pour but éviter la destruction ou ouverture de l'enceinte à travers l'introduction d'un gaz explosif, comme par exemple, un mélange de gaz acétylène et oxygène, et plus concrètement éviter une accumulation de gaz capable de produire une explosion violente. Pour cela, le système utilise un détecteur de gaz (1) qui à travers d'un relais (5) active un générateur d'étincelles (6), de façon à ce que si tôt commence la manoeuvre délictueuse d'introduction de gaz à l'enceinte, l'explosion se produit sans causer aucun dommage à la structure de l'enceinte et son contenu. De cette façon, pendant que le gaz explosif s'introduit, de petites explosions successives empêchent que l'enceinte soit détruite ou ouverte.

## Description

### OBJET DE L'INVENTION

Cette invention traite d'un système de sécurité qui a été tout spécialement conçu pour protéger n'importe quelle enceinte face aux tentatives de violation à travers, des explosions de gaz, par l'introduction de ce gaz et l'explosion à distance de celui-ci en produisant une étincelle.

Le but de l'invention est d'empêcher une accumulation de gaz dans l'enceinte capable d'engendrer une explosion suffisamment importante comme pour provoquer son ouverture.

Cette invention est particulièrement utile dans le cadre des coffres-forts, bien qu'elle soit applicable à n'importe quel autre enceinte ayant des prestations semblables face à des explosions violentes.

### ANTÉCÉDENTS DE L'INVENTION

La raison essentielle pour l'application de cette invention est la sécurité des coffres-forts. Actuellement, les agressions se produisent en injectant un mélange de gaz acétylène et d'oxygène. A travers d'une fente, un câble qui à travers des piles d'alimentation et un interrupteur, est capable de produire une étincelle qui provoque une explosion de gaz et fait sauter de cette façon le coffre-fort et laissant ainsi accessible le contenu de celui-ci.

La réalité démontre qu'une agression de ce type peut être réalisée dans un temps inférieur à quatre minutes. Pour cette raison, les systèmes conventionnels de sécurité semblent totalement in efficaces, puisque le temps d'intervention des forces de sécurité est considérablement plus long que le nécessaire pour réaliser cette agression.

### DESCRIPTION DE L'INVENTION

Le système de sûreté que cette invention propose, consiste à éviter l'accumulation du gaz, en produisant à l'intérieur de l'enceinte des petites explosions, qui ne semblent pas nocives pour lui même, et qui fait consommer le gaz au fur et à mesure que celui-ci est introduit dans la salle.

Plus concrètement, ce système comprend un détecteur de gaz, capable de détecter la présence de l'explosif en petites doses, et de cette façon la présence de ce gaz. Il active un relais qui met en marche un générateur d'étincelles qui produit immédiatement l'explosion, qui, ne causera aucun dommage à l'intérieur de l'enceinte.

Si cette petite explosion n'arrête pas les délinquants dans leur tentative, des explosions successives se produiront, avec les mêmes caractéristiques jusqu'à ce que le total de gaz soit consommé.

On a parallèlement prévu que ce relais envoi un signal au standard d'alarmes, (si celui-ci existe), pour communiquer qu'une agression a lieu dans l'enceinte.

### DESCRIPTION DES DESSINS

Afin de compléter la description et pour une meilleure compréhension des caractéristiques de l'invention, vous trouverez ci-ioint une fiche de plans, suivant un diagramme de blocs, un système de sécurité anti-explosion pour protection d'enceintes conformément à l'objet de cette invention.

### REALISATION PREFERENTE DE L'INVENTION

Suivant les figures signalées, on peut observer que le système est fondé sur l'utilisation d'un détecteur de gaz (1), capable de détecter la présence d'acétylène, gaz butane o tout autre gaz explosif à l'intérieur de l'enceinte à protéger, en étant ce détecteur (1) assisté par une source d'alimentation (3), préférablement de 12 volts qui pourrait être représentée par la batterie du propre standard d'alarmes (4) connecté à l'enceinte (2) pour garantir son fonctionnement face à l'absence de tension du distributeur automatique, un bureau ou quelque endroit ou se trouve le coffre-fort ou siège à protéger.

Le système peut être totalement autonome, en utilisant sa propre batterie, et peut être aussi branché à l'électricité dans un courant alternatif sur 220 volts.

Le détecteur (1), face à la présence de gaz dans l'enceinte (2), active un relais (5) qui active a son tour un générateur d'étincelles (6)

Etant donné que le détecteur de gaz (1) capte la présence du gaz quand la quantité de celui-ci à l'intérieur de l'enceinte est minimale, et immédiatement l'étincelle se produit dans le générateur (6), cette petite quantité de gaz explose sans aucun risque pour l'enceinte (2), ni pour son contenu, comme s'il s'agissait d'une explosion contrôlée, de façon à ce qu'à mesure que le gaz s'introduit dans l'enceinte (2) par les délinquants, il soit éliminé par le système avec de petites explosions inopérantes, et de façon à ce que si les délinquants persistent, ils finissent para consommer tout le gaz acétylène et l'oxygène dont ils disposent sans qu'il se produise une explosion violente qui pourrait détruire ou ouvrir l'enceinte.

Comme commenté antérieurement, le relais (5) active aussi les mécanismes d'alarme en contact avec le standard (4), pour mettre en évidence qu'une action délictueuse se produit sur le coffre-fort ou l'enceinte (2) à protéger.

## Revendications

1. - Système de sûreté anti-explosion pour protection d'enceintes, comme coffres-forts, enceintes de sécurité et similaires qui peuvent conventionnellement être violées à travers l'introduction d'un gaz explosif, comme par exemple un gaz acétylène et oxygène, avec l'apport d'une étincelle, qui se distingue parce qu'il contient un détecteur de gaz (1), qui dès que le gaz est introduit, il détecte sa présence et à travers du relais (5) il active un générateur d'étincelles (6) qui provoque une explosion de basse intensité qui n'endommagera ni la structure (2), ni le contenu de l'enceinte. De cette manière, le système pourra répéter le cycle opérant si la situation d'introduction de gaz à l'enceinte se reproduit, en effectuant une chaîne successive de petites explosions et en évitant un accumulation du gaz qui pourrait produire un explosion violente avec destruction ou ouverture de l'enceinte.

2. - Système de sûreté anti-explosion pour protection d'enceintes, selon la première revendication, **caractérisé par** le relais (5) qui active simultanément le générateur d'étincelles (6) et le mécanisme d'alarme connecté au standard d'alarme (4) pour mettre en évidence la tentative d'ouverture de l'enceinte.
